# EUROPÄISCHE PATENTSCHRIFT

(11) **EP 1 332 269 B1**
(45) Veröffentlichungstag und Bekanntmachung des Hinweises auf die Patenterteilung: **29.03.2006**
(21) Anmeldenummer: 01988814.8
(22) Anmeldetag: 29.10.2001
(51) Int. Cl.: E21B 7/28, E21B 10/26, E21B 10/44

(54) **VORRICHTUNG ZUM ERZEUGEN EINER UMFANGSBOHRUNG**
DEVICE FOR PRODUCING A PERIPHERAL HOLE
DISPOSITIF POUR REALISER UN TROU PERIPHERIQUE

(30) Priorität: 27.10.2000 DE 10053567
(43) Veröffentlichungstag der Anmeldung: 06.08.2003
(73) Patentinhaber: Tracto-Technik GmbH, 57368 Lennestadt (DE)
(72) Erfinder: BAYER, Hans-Joachim, 76275 Ettlingen (DE)
(74) Vertreter: König, Gregor Sebastian
(86) Internationale Anmeldenummer: PCT/EP2001/012486
(87) Internationale Veröffentlichungsnummer: WO 2002/035050

(56) Entgegenhaltungen:
- EP-A- 0 578 034
- EP-A- 0 905 347
- WO-A-01/00961
- WO-A-99/19596
- DE-A- 3 940 354
- DE-U- 29 703 655
- US-A- 5 775 841

## Beschreibung

Die Erfindung betrifft eine Vorrichtung zum Erzeugen einer Umfangsbohrung an einer im Erdreich verlegten Leitung mit Hilfe eines Erdbohrwerkzeugs und nimmt die Priorität der deutschen Patentanmeldung 100 53 567.4 in Anspruch, auf die inhaltlich Bezug genommen wird.

Beim grabenlosen Erdbohren zum Ersetzen erdverlegter Leitungen ist es bekannt, die Leitung zu zerstören und in das seitliche Erdreich zu verdrängen oder die Altleitung aus dem Erdreich herauszuziehen. In beiden Fällen wird in dem bestehenden Erdkanal dann eine neue Leitung oder ein neues Rohr eingezogen. Zur Vereinfachung des Ersetzens der Altleitung als auch des Einziehens der Neuleitung, insbesondere einer Neuleitung mit vergrößertem Querschnitt ist es bekannt, zunächst das die Altleitung umgebende Erdreich zu entfernen und so einen Ringkanal um die Altleitung auszubilden.

In der DE 33 31 291 C2 ist ein rohrförmiges Bohrwerkzeug mit einem Antrieb bekannt, welches auf die Altteitung aufgesetzt wird und - sich mittels des Antriebs auf der Leitung fortbewegend - mit Hilfe von stirnseitig angeordneten Spüldüsen einen Ringraum um die Altleitung freispült. Ein ähnliches Gerät ist in der DE 32 28 637 C2 beschrieben. In einer Weiterentwicklung dieser bekannten Geräte wird der im Bohrwerkzeug vorgesehene Antrieb durch einen gestängevermittelten Hydraulikantrieb, wie in der DE 195 04 484 C1 beschrieben, ersetzt. Die aus der DE 195 22 579 C1 bekannte Vorrichtung bedient sich eines Überfahrkopfes, der die Altleitung auftrennt, überfährt und das Altrohr mit einem Hüllrohr überzieht. Der konisch ausgebildete Überfahrkopf verdrängt während des Vortriebs das das Altrohr umgebende Erdreich und bildet dadurch einen Hohlraum für das Hüll- bzw. Neurohr.

Die beschriebenen Vorrichtungen umgreifen die Altleitung ringförmig. Dies führt dazu, daß beim Vortrieb nicht nur ein hoher Kraftaufwand erforderlich ist, sondern Hindernisse entweder gar nicht oder nur unter erheblichen Schwierigkeiten überwunden werden können. Solche Hindernisse können insbesondere in Form von Muffen, Verdickungen oder Reparaturstellen am Rohr auftreten, aber auch durch Rohrabzweigungen oder Rohrkrümmungen gebildet sein. In der Praxis bringt zum Beispiel eine Rohrmuffe, wenn sie den Rohraußendurchmesser um mehr als den Innendurchmesser des rohrförmigen Bohrwerkzeugs überschreitet, den Bohrvorgang zum Stillstand.

In der DE 198 53 198 C1 ist ein Verfahren zum Rohrleitungsaustausch beschrieben, bei dem mehrere Bohrungen entlang und in der Nähe der Altleitung durchgeführt werden und ein Spülkopf durch diese Bohrungen zurückgezogen wird, um einen entsprechenden Ringraum um die Altleitung auszubilden. Dieses Verfahren ist zeit- und kostenaufwendig, da vor dem Leitungsaustausch zunächst mehrere Bohrschritte erforderlich sind.

Der Erfindung liegt nun die Aufgabe zugrunde, eine Vorrichtung zu schaffen, die ein einfaches Freiräumen der im Erdreich verlegten Leitung erlaubt. Der Erfindung liegt femer die Aufgabe zugrunde, ein dafür geeignetes Verfahren zur Verfügung zu stellen.

Die Aufgabe wird durch eine Vorrichtung und ein Verfahren gemäß den unabhängigen Ansprüchen gelöst. Vorteilhafte Weiterbildungen sind Gegenstand der Unteransprüche.

Erfindungsgemäß wird von einem Ringschluß des Bohrwerkzeugs abgesehen und damit ein Überfahren von Hindernissen am Rohr oder an der Leitung ermöglicht. Je nach Ausgestaltung des Bohrwerkzeugs kann eine erhebliche Verringerung des Vortriebswiderstandes und ein problemloses Überfahren oder Umfahren von Muffen, Schellen oder Krümmungen der Altleitung erreicht werden.

Vorzugsweise wird die Altleitung mit einem Bohrwerkzeug in Form einer offenen Manschette oder einer gekrümmten Schaufel zu mehr als 50%, vorteilhafterweise zu 60% umgriffen. Bei einer anderen Ausführungsform besitzt das Bohrwerkzeug eine schraubenförmige Ausgestaltung, die besonders für das Überfahren von Muffen und Abzweigungen geeignet ist.

Die erfindungsgemäße Vorrichtung kann Austrittsdüsen für eine Spülflüssigkeit aufweisen, die so ausgerichtet sein können, daß ein ringförmiger Spülraum entsteht. Die Düsen können dabei einen fächerförmigen Düsenkranz ausbilden, der trotz des fehlenden Ringschlusses des Bohrwerkzeugs zu einem vollständigen Freispülen des Altrohrs führt.

Bei einer besonders bevorzugten Ausführungsform weist das Bohrwerkzeug eine Schneidfläche auf, mit der Hindernisse, wie beispielsweise Abzweigungen, abgetrennt werden können. Ferner kann die Vorrichtung eine Steuerfläche aufweisen, mit der Hindernisse gezielt angefahren und gegebenenfalls unter Wiederholung des Vorganges abgetrennt werden können.

Die besondere Geometrie der erfindungsgemäßen Vorrichtung erlaubt es, Hindernisse ohne Schwierigkeiten zu umfahren und bei bevorzugter Ausgestaltung dem Verlauf des Altrohres zwangsweise zu folgen, so daß auch Krümmungsabschnitte des Rohres zielsicher überwunden werden, ohne daß das Bohrwerkzeug die Rohrtrasse verläßt.

Die Erfindung ist insbesondere für den Austausch langer Rohrabschnitte geeignet, da diese nun erstmalig ohne Behinderung freigeräumt werden, können. Die erfindungsgemäße Vorrichtung eignet sich für den Austausch von Altleitungen beliebigen Materials und erlaubt es, problemlos Neurohre des gleichen oder größeren Durchmessers in den Erdkanal einzuziehen.

Die Vorrichtung wird im folgenden anhand eines in der Zeichnung dargestellten Ausführungsbeispiels des näheren erläutert.

In der Zeichnung zeigen:
- Fig. 1:: die Erfindung in manschetten- oder schaufelförmiger Ausgestaltung;
- Fig. 2:: eine Seitenansicht der Ausführungsform der Fig. 1;
- Fig. 3:: eine Vorderansicht auf die Stirnfläche der Ausführungsform der Fig. 1 und
- Fig. 4:: eine schraubenförmige Ausgestaltung des erfindungsgemäßen Bohrwerkzeugs;
- Fig. 5 bis 7:: weitere Ausführungsformen des Bohrwerkzeuges.

Die erfindungsgemäße Vorrichtung weist ein Bohrwerkzeug 1 mit Düsen 2 und einer Steuerfläche 3 auf. Durch die geometrische Ausgestaltung des in Fig. 1 dargestellten Bohrwerkzeugs weist dieses eine wannenförmige Innenfläche 6 auf, die an dem äußeren Altleitungs- oder Rohrumfang anliegt. Bei der in Fig. 4 dargestellten Ausführungsform ist die am Außenmantel der Rohrleitung anliegende Führungsfläche durch die Innenfläche 6 des schraubenförmig ausgestalteten Bohrkopfes 1 ausgebildet. Das Bohrwerkzeug weist stimseitig eine Schneidkante 8 auf, mit der Hindernisse vom Außenmantel der Leitung entfernt werden können. Die offene Gestaltung des Bohrwerkzeugs erlaubt es aber auch, Hindernisse zu umfahren.

Bei den Düsen 2 handelt es sich vorzugsweise um Hochdruckdüsen, mit denen ein Wasserstrahl, eine Bentonitsuspension oder ein anderes Spülmedium in den Ringraum eingebracht wird. Die Düsen sind kranzförmig auf der Stirnseite des Bohrwerkzeugs 1 angeordnet und so ausgerichtet, daß das Altrohr vollständig umspült wird (Fig. 3).

Zum Auswechseln einer Altleitung wird das Bohrwerkzeug mit einem Schubgestänge verbunden und in einer Startgrube auf die dort freigelegte Altleitung aufgesetzt. Daraufhin wird das Werkzeug 1 unter Einsatz der Spüldüsen 2 an dem Rohr entlang mittels eines (nicht dargestellten) Schubantriebs vorangetrieben und das Rohr mit Hilfe des Spülmediums vollständig umspült. Beim Auftreffen auf ein Hindemis wird dieses entweder durch gezielte gestängevermittelte Rotation des Bohrwerkzeugs umfahren oder in einem oder in mehreren Schritten durch Aufbringen der erforderlichen Schubkraft zerstörend überwunden. Nach dem Freiräumen der Altleitung kann diese problemlos aus dem Erdreich entfernt und durch eine neue Leitung ersetzt werden.

## Patentansprüche

1. Bohrvorrichtung zum Erzeugen einer Umfangsbohrung an einer im Erdreich verlegten Leitung, wobei ein Bohrwerkzeug mit einem Schubgestänge verbunden ist und mittels eines Schubantriebs über die Altleitung bewegt wird, **dadurch gekennzeichnet, dass** das Bohrwerkzeug (1) die Leitung offen ohne Ringschluss 24 mehr als 50% umgreift.

2. Bohrvorrichtung nach Anspruch 1 **dadurch gekennzeichnet. daß** diese die Leitung zu 60% umgreift.

3. Bohrvorrichtung nach einem der vorhergehenden, **gekennzeichnet durch** die Form einer Schaufel oder einer offenen Manschette oder eines angeschnittenen Halbkegels.

4. Bohrvorrichtung nach einem der Ansprüche 1 bis 2. **gekennzeichnet durch** eine schraubenförmige Ausgestaltung.

5. Bohrvorrichtung nach einem der vorhergehenden Ansprüche, **gekennzeichnet durch** Austriftsdasen (2) für eine Spulflussigkeit.

6. Bohrvorrichtung nach Anspruch 5, **dadurch gekennzeichnet. daß** die Austdttsdüsen (2) so ausgerichtet sind, daß ein ringförmiger spalraum entsteht.

7. Bohrvorrichtung nach Anspruch 6. **gekennzeichnet durch** einen gebogenen fächerförmig aufgehenden Düsenkranz.

8. Bohrvorrichtung nach einem der vorhergehenden Ansprüche, **gekennzeichnet durch** eine Schneidfläche oder mehrere Schneidflächen (8).

9. Bohrvorrichtung nach einem der vorhergehenden Ansprüche, **gekennzeichnet durch** eine Steuerfläche (3).

10. Verfahren zum Erzeugen einer Umfangsbohrung um eine im Erdreich verlegte Altleitung und/oder zum Ersetzen und/oder Entfemen dieser Altleitung, **gekennzeichnet durch**
- Aufsetzen eines Bohrwerkzeugs (1) nach einem der vorhergehenden Ansprüche auf die Altleitung,
- Überfahren der Altleitung mit dem Bohrwerkzeug (1), wobei ein Schub von einem Schubantrieb über ein Schubgestänge auf das Bohrwerkzeug übertragen wird,
- Erzeugen eines mindestens einen Kreisabschnitt des Altleitungsumfangs erfassenden Raumes.

11. Verfahren nach Anspruch 10. **gekennzeichnet durch**
- gezieltes Anfahren von Hindernissen.
- Abtrennen der Hindernisse von der Altleitung.

12. Verfahren nach Anspruch 10 oder 11. **gekennzeichnet durch**
- Zuschalten einer Spütvonichtung.
- Freispülen eines Ringraumes
- **Vorantreiben des Bohrwerkzeugs.**

## Claims

1. Boring device for producing a peripheral bore on a line laid in the ground, wherein a boring tool is connected to a pushing rod assembly and is moved over the old line by means of a push drive, **characterised in that** the boring tool (1) encompasses the line in open manner by more than 50% without enclosing it.

2. Boring device according to claim 1, **characterised in that** it encompasses the line by 60%.

3. Boring device according to one of the preceding claims, **characterised in that** it has the form of a blade or an open sleeve or a cut half cone.

4. Boring device according to one of the claims 1 or 2, **characterised by** a screw-shaped design.

5. Boring device according to one of the preceding claims, **characterised by** exit nozzles (2) for a rinsing fluid.

6. Boring device according to claim 5, **characterised in that** the exit nozzles (2) are oriented so that a ring-shaped rinsing space comes about.

7. Boring device according to claim 6, **characterised by** a bent crown of nozzles spreading out in a fan shape.

8. Boring device according to one of the preceding claims, **characterised by** a cutting surface or a plurality of cutting surfaces (8).

9. Boring device according to one of the preceding claims, **characterised by** a steering surface (3).

10. Method for producing a peripheral bore round an old line laid in the ground and/or for replacing and/or removing this old line, **characterised by**
- placement of a boring tool (1) according to one of the preceding claims on the old line,
- moving the boring tool (1) along the old line, whereby a stroke from a push drive is transmitted by a pushing rod assembly to the boring tool,
- creating a space comprising at least a circular segment of the old line.

11. Method according to claim 10, **characterised by**
- targeted approaching of obstacles,
- separating of obstacles from the old line.

12. Method according to claim 10 or 11, **characterised by**
- connecting a rinsing device,
- rinsing out a ring-shaped space,
- driving the boring tool forwardly.

## Revendications

1. Dispositif de perçage pour réaliser un perçage périphérique sur une conduite posée dans la terre, dans lequel un outil de perçage est relié à des tiges de poussée et est déplacé sur l'ancienne conduite au moyen d'un entraînement de poussée, **caractérisé en ce que** l'outil de perçage (1) enveloppe la conduite à plus de 50 % de manière ouverte, sans fermeture annulaire.

2. Dispositif de perçage selon la revendication 1, **caractérisé en ce qu'**il enveloppe la conduite à 60 %.

3. Dispositif de perçage selon l'une quelconque des revendications précédentes, **caractérisé par** la forme d'une pelle ou d'un manchon ouvert ou d'un demi-cône entaillé.

4. Dispositif de perçage selon l'une des revendications 1 et 2, **caractérisé par** une configuration hélicoïdale.

5. Dispositif de perçage selon l'une quelconque des revendications précédentes, **caractérisé par** des buses de sortie (2) pour un liquide de refoulement ou de lavage.

6. Dispositif de perçage selon la revendication 5, **caractérisé en ce que** les buses de sortie (2) sont orientées de manière à former un espace de refoulement ou de lavage annulaire.

7. Dispositif de perçage selon la revendication 6, **caractérisé par** une couronne de buses courbe s'ouvrant en forme d'éventail.

8. Dispositif de perçage selon l'une quelconque des revendications précédentes, **caractérisé par** une surface de coupe ou plusieurs surfaces de coupe (8).

9. Dispositif de perçage selon l'une quelconque des revendications précédentes, **caractérisé par** une surface de commande (3).

10. Procédé pour réaliser un perçage périphérique autour d'une ancienne conduite posée dans la terre et/ou pour remplacer et/ou enlever cette ancienne conduite, **caractérisé par**
- pose d'un outil de perçage (1) selon l'une des revendications précédentes sur l'ancienne conduite,
- passage de l'outil de perçage (1) sur l'ancienne conduite, une poussée étant reportée d'un entraînement de poussée à l'outil de perçage par l'intermédiaire de tiges de poussée,
- production d'un espace couvrant au moins un segment de cercle de la périphérie de l'ancienne conduite.

11. Procédé selon la revendication 10, **caractérisé par**
- approche ciblée avec contact d'obstacles
- séparation des obstacles de l'ancienne conduite.

12. Procédé selon la revendication 10 ou 11, **caractérisé par**
- branchement d'un dispositif de refoulement ou de lavage,
- dégagement d'un espace annulaire par refoulement ou de lavage,
- avance de l'outil de perçage.
